# EUROPÄISCHE PATENTANMELDUNG

(11) **EP 4 675 104 A1**
(43) Veröffentlichungstag der Anmeldung: **07.01.2026**
(21) Anmeldenummer: 25185152.3
(22) Anmeldetag: 25.06.2025
(51) Int. Cl.: F04B 43/00, F04B 43/02, F04B 45/04

(54) **VERBUNDMEMBRAN INSBESONDERE FÜR MEMBRANPUMPEN**

(30) Priorität: 04.07.2024 DE 102024119053
(71) Anmelder: ULMAN Dichtungstechnik GmbH, 71116 Gärtringen (DE)
(72) Erfinder: Öhrle, Joachim, 71083 Herrenberg (DE); Shetty, Adithya Arun, 74172 Neckarsulm (DE); Xu, Jiajia, 70563 Stuttgart (DE)
(74) Vertreter: Andrejewski - Honke Patent- und Rechtsanwälte Partnerschaft mbB

(57) **Zusammenfassung**

Die Erfindung beschreibt eine Verbundmembran, mit einem flexiblen Membrankörper (4), der einen Umfangsrand (2), einen Boden (4) und einen den Umfangsrand (2) mit dem Boden (4) verbindenden biegsamen Membranabschnitt (5) aufweist, wobei der Membrankörper (4) zumindest teilweise aus einem ultrahochmolekularen Polyethylen (PE-UHMWE) gebildet ist.

## Beschreibung

Die vorliegende Erfindung betrifft eine Verbundmembran mit einem flexiblen Membrankörper, der einen Umfangsrand, einen Boden und ein den Umfangsrand mit dem Boden verbindenden biegsamen Membranabschnitt aufweist. Der Umfangsrand bildet hierbei insbesondere eine Einspannfläche, über die die Verbundmembran beispielsweise innerhalb einer Membranpumpe angeordnet werden kann.

Verbundmembranen der eingangs beschriebenen Art können beispielsweise zur Kraftumwandlung von Differenzdrücken, insbesondere von Servoelementen, Stellantrieben, Bremskraftverstärkern oder dergleichen eingesetzt werden. Auch ein Einsatz in Druckminderern, Druckreglern oder Durchflussreglern ist möglich. Darüber hinaus eignen sie sich auch im Ventileinsatz z. B. bei Überdruckventilen, Sicherheitsventilen, Absperrventilen oder Rückschlagventilen.

Bevorzugt bezieht sich die Erfindung auf Verbundmembrane, welche für Membranpumpen und damit für den Pumpeinsatz vorgesehen sind. Bei derartigen Pumpen kann es sich beispielsweise um Dosierpumpen, mechanische Pumpen, Membran-Kompressoren oder Vakuumpumpen handeln. Besonders geeignet ist der Einsatz in Membranpumpen, z. B. Druckluftmembranpumpen.

Die Verbundmembrane sind üblicherweise kreisrund ausgebildet und weisen eine tellerförmige Grundform auf. Vor diesem Hintergrund werden sie auch als Tellerformmembran bezeichnet. Die Erfindung ist aber nicht auf solche Ausgestaltungen beschränkt, sondern betrifft auch Rollmembrane, Sickenformmembrane, Kalottenformmembrane und Flachmembrane. Die entsprechende Verbundmembran kann dann randseitig eingespannt werden, während der Boden der Verbundmembran Hubbewegungen ausführt, wobei mit jeder Hubbewegung der biegsame Membranabschnitt umgestülpt wird, so dass in einem radialen Abschnitt Abrollbewegungen des biegsamen Materials beobachtet werden können. Vor diesem Hintergrund wird der biegsame Membranabschnitt im Stand der Technik auch als Rollschlaufe bezeichnet.

Der Boden nimmt üblicherweise nicht an der Rollbewegung teil, so dass innerhalb des Bodens auch ein Einsatz aus einem unflexiblen bzw. formbeständigen Material angeordnet werden kann. Dieser Einsatz wird dann mit der Kolbenstange verbunden, so dass entsprechend die Rollbewegung über den Einsatz in die Verbundmembran eingebracht werden kann. Der Membrankörper ist gemäß dem Stand der Technik üblicherweise zumindest teilweise aus Polytetrafluorethylen (PTFE) gebildet und bildet hierbei eine medienseitige Auflageschicht. Diese wird üblicherweise als eigenständiger Auflagefolie bereitgestellt, welche dann mit einem Grundmaterial des Membrankörpers verbunden werden kann.

Entsprechende Ausgestaltungen sind beispielsweise aus der EP 1 892 414 B1 oder der US 5 217 797 A bekannt. Entsprechende Verbundmembrane mit medienseitiger PTFE-Auflageschicht werden insbesondere dann eingesetzt, wenn toxische oder chemisch aggressive Medien gefördert werden sollen. Die Medienseite des Membrankörpers ist hierbei üblicherweise geschlossen durch die PTFE-Auflageschicht gebildet, wobei PTFE besonders beständig gegen fast alle bekannten Chemikalien ist.

Eine solche Ausgestaltung hat sich in der Praxis grundsätzlich bewährt, wobei Polytetrafluorethylen bislang nur unter hohem Energieaufwand und in kleinen Mengen recycelt werden kann. Hierbei ist zu beachten, dass bei der Entsorgung, welche in der Regel durch thermische Zersetzung erfolgt, Flusssäure frei wird, welche auch die Anlagen zum Recyceln selbst beschädigen können.

Vor diesem Hintergrund liegt der Erfindung die Aufgabe zugrunde, eine Verbundmembran anzugeben, welche zwar weiterhin in bekannter Weise insbesondere bei chemisch aggressiven und toxischen Medien verwendet werden kann, welche sich darüber hinaus aber durch eine bessere Recyclingfähigkeit auszeichnet.

Gegenstand und Lösung dieser Aufgabe ist eine Verbundmembran mit einem flexiblen Membrankörper, der einen Umfangsrand, einen Boden und ein den Umfangsrand mit dem Boden verbindenden biegsamen Membranabschnitt aufweist, bei der erfindungsgemäß vorgesehen ist, dass der Membrankörper zumindest teilweise aus einem ultrahochmolekularen Polyethylen (PE-UHMW) gebildet ist.

Unter einem ultrahochmolekularen Polyethylen wird in diesem Zusammenhang ein Polyethylen verstanden, welches ein mittleres Molekulargewicht von mindestens 5000 g/mol, bevorzugt von mindestens 10000 g/mol, besonders bevorzugt von mindestens 50000 g/mol aufweist. Üblicherweise liegt bei derartigen Polyethylenen das mittlere Molekulargewicht zwischen 5000 und 50 Mio. g/mol, bevorzugt zwischen 10000 und 10 Mio. g/mol, besonders bevorzugt zwischen 50000 und 2 Mio. g/mol.

Ultrahochmolekulares Polyethylen zeichnet sich wie auch Polytetrafluorethylen durch eine hohe chemische Beständigkeit aus. Darüber hinaus hat sich in Tests gezeigt, dass auch bei einem Einsatz entsprechender Verbundmembrane trotz hoher Anzahl von Abrollbewegungen noch immer eine hohe strukturelle Beständigkeit des Membrankörpers gewährleistet werden kann. Ausgehend von einer solchen erfindungsgemäßen Ausgestaltung kann daher auf den Einsatz von Polytetrafluorethylen verzichtet werden. Insbesondere ist der Membrankörper, bevorzugt die gesamte Verbundmembran, vollständig ohne Polytetrafluorethylen ausgebildet.

Gemäß einer bevorzugten Weiterbildung der Erfindung ist der Membrankörper zumindest an einer ersten Oberfläche vollständig aus dem ultrahochmolekularen Polyethylen gebildet. Bei der ersten Oberfläche handelt es sich insbesondere um die Oberfläche des Membrankörpers welche die Medienseite bildet bzw. welche im bestimmungsgemäßen Einsatz zum Beispiel bei einer Membranpumpe mit dem zu fördernden Medium in Kontakt kommt. Durch die vollständige Ausbildung dieser Oberfläche aus dem ultrahochmolekularen Polyethylen wird sichergestellt, dass ausschließlich das ultrahochmolekulare Polyethylen mit dem Medium in Kontakt kommt, so dass die chemische Beständigkeit der Verbundmembran durch den Einsatz des ultrahochmolekularen Polyethylens sichergestellt wird.

Gemäß einer bevorzugten Ausgestaltung ist der Membrankörper mehrschichtig ausgebildet. Insbesondere weist der Membrankörper eine Auflageschicht aus dem ultrahochmolekularen Polyethylen und eine Grundschicht auf. Entsprechend ist nicht der gesamte Membrankörper aus dem ultrahochmolekularen Polyethylen gebildet. Vielmehr wird das ultrahochmolekulare Polyethylen bevorzugt ausschließlich im Rahmen einer Auflageschicht vorgesehen, welche dann auf einer Grundschicht des Membrankörpers angeordnet wird. Entsprechend kann dann die Grundschicht auch eine zweite Oberfläche bilden, welche entsprechend auf einer der Medienseite abgewandten Seite der Verbundmembran angeordnet ist.

Die Grundschicht ist bevorzugt aus einem Elastomer gebildet. Das Elastomer ist hierbei bevorzugt ausgewählt aus der Gruppe Acrylnitril-Butadien-Kautschuk (NBR), hydrierter Acrylnitril-Butadien-Kautschuk (HNBA), Ethylen-Propylen-Dien-Kautschuk (EPDM), Chloropen-Kautschuk (CR), Styrol- Butadien-Kautschuk (SBR), Fluorkautschuk (FKM), Silikon-Kautschuk (VMQ) und FluorSilikon-Kautschuk (FVMQ).

Je nach verwendeten Elastomeren kann die Auflageschicht in unterschiedlicher Art und Weise an die Grundschicht angebunden werden. Als bevorzugtes Thema ist vorgesehen, dass die Auflageschicht unmittelbar an die Grundschicht anschließt. Eine solche Ausgestaltung erfordert jedoch, dass zwischen der Auflageschicht und der Grundschicht eine ausreichende Haftwirkung erzeugt werden kann, welche auch den vielfältigen Rollbewegungen standhält. Eine solche Ausgestaltung ist insbesondere dann sinnvoll, wenn die Grundschicht aus Ethylen-Propylen-Dien-Kautschuk (EPDM) gebildet ist. In diesem Fall lässt sich der Membrankörper bzw. zumindest die Auflageschicht unmittelbar mit der Grundschicht verbinden. Hierbei erfolgt die Verbindung bevorzugt durch ein Formpressverfahren (Compression molding). Hierbei wird das Material für die Grundschicht innerhalb einer Formpresse eingelegt, wobei die Formpresse aus einem oberen und einem unteren Pressteil besteht, welche gemeinsam die Form der fertigenden Verbundmembran bilden. Durch Einwirkung von Hitze und Druck kann dann aus dem Material für die Grundschicht eine entsprechende Verbundmembran herausgebildet werden.

Zugleich ist es auch möglich, die Grundschicht mit der Auflageschicht im Zuge des Formpressens miteinander zu verbinden. Die Auflageschicht wird dann in Form einer separat hergestellten Auflagefolie bereitgestellt und innerhalb der Formpresse oberhalb des Materials für die Grundschicht angeordnet. Durch den Druck und die Hitze erfolgt eine Vulkanisierung der Materialien miteinander, wobei sich insbesondere bei einer Kombination aus EPDM und PE-UHMW die Haftwirkung zwischen der Grundschicht und der Auflageschicht als ausreichend stabil erwiesen hat, so dass weitere Maßnahmen zur Verstärkung der Haftwirkung nicht zwingend notwendig sind.

Sofern zwischen der Auflageschicht und der Grundschicht keine ausreichende Haftwirkung aufgrund der Materialauswahl sowie der Herstellungsweise sichergestellt werden kann, kann eine alternative Ausgestaltung aber auch vorsehen, dass zwischen der Auflageschicht und der Grundschicht eine Haftvermittlerschicht angeordnet ist. Entsprechend kann die Auflageschicht unter Einbindung dieser Haftvermittlerschicht an die Grundschicht anschließen. Bei der Haftvermittlerschicht besteht insbesondere aus einem Polyurethanklebstoff.

Eine bevorzugte Weiterbildung der Erfindung sieht ferner vor, dass eine Verstärkungsschicht in der Grundschicht angeordnet ist. Mithilfe dieser Verstärkungsschicht kann die Festigkeit des Membrankörpers erhöht werden. Insbesondere ist vorgesehen, wenn die Verstärkungsschicht aus einem Gewebe, insbesondere aus Polyamid, Polyester und/oder HT-Polyamid, gebildet sein.

Im Rahmen der Erfindung ist es grundsätzlich ausreichend, wenn die Auflageschicht ausschließlich eine geschlossene erste Oberfläche bildet. Entsprechend kann die Auflageschicht vergleichsweise dünn ausgebildet sein. Insbesondere ist vorgesehen, dass die Auflageschicht eine Dicke zwischen 0,15 und 1,5 mm, bevorzugt zwischen 0,2 und 1,2 mm aufweist.

Darüber hinaus sieht eine erfindungsgemäße Ausgestaltung vor, dass der biegsame Membranabschnitt eine Vielzahl von Noppen aufweist. Gemäß einer solchen Ausgestaltung können dann die Noppen auch Erhebungen in der Auflageschicht bilden. Vorzugsweise sind die Noppen als Kalotten mit einer kreisförmigen oder elliptischen Grundfläche ausgebildet. Durch die Noppen bildet der biegsame Membranabschnitt punktuelle Versteifungen. Die Bereiche zwischen den Noppen sind flexibel, so dass der biegsame Membranabschnitt mit geringem Druck umgestülpt werden kann, wobei sich aufgrund der punktuellen Versteifungen keine Staufalten bzw. Knicklinien in der Auflageschicht bilden.

Die Verbundmembran führt bei ihrem Einsatz definierte Rollbewegungen aus, wobei der Abrollwiderstand der Rollfalte gering ist. Die Noppenstruktur der Verbundmembran auf der Medienseite bewirkt überdies eine bessere Haftung zwischen dem Membrankörper und der Auflageschicht aus dem ultrahochmolekularen Polyethylen. Die bessere Haftung des Schichtverbundes ist auf einer Verzahnungswirkung der Noppen bzw. auf eine größere Oberfläche durch die noppenförmigen Ausprägungen zurückzuführen.

Eine besonders bevorzugte Weiterbildung der Erfindung sieht ferner vor, dass der Boden eine Kammer bildet, in der ein Einsatz zumindest bereichsweise angeordnet ist. Hierbei wird die Kammer gebildet durch eine obere und eine untere Wandung, wobei die obere Wandung einen Teil der ersten Oberfläche bildet und wobei der Einsatz zwischen der oberen und der unteren Wandung angeordnet ist. Bei dem Einsatz handelt es sich vorzugsweise um einen formstabilen Einsatz, welcher entsprechend aus einem formstabilen Material gebildet ist.

Insbesondere ist vorgesehen, dass der Einsatz aus Aluminium, Messing, Stahl, Edelstahl oder Kunststoff gebildet ist. Der Einsatz kann darüber hinaus eine Aufnahme für eine Kolbenstange aufweisen. Bei dieser Aufnahme handelt es sich insbesondere um eine in den Einsatz angeordnete Ausnehmung mit Innengewinde oder um eine Ausstülpung mit Außengewinde, so dass entsprechend die Kolbenstange über das entsprechende Gewinde an dem Einsatz befestigt werden kann.

Wenngleich die zuvor beschriebene Verbundmembran für einen vielfältigen Einsatz verwendet werden kann, so ist erfindungsgemäß vorgesehen, dass auch eine Membranpumpe Gegenstand der Erfindung ist, wobei die Membranpumpe eine erfindungsgemäße Verbundmembran aufweist.

Im Folgenden wird die Erfindung anhand von exemplarischen Figuren näher erläutert. Es zeigen:
- Fig. 1: eine erfindungsgemäße Verbundmembran in einer isometrischen Darstellung,
- Fig. 2: eine alternative Ausgestaltung der Verbundmembran gemäß Fig. 1,
- Fig. 3: eine Verbundmembran ohne einen in dem Boden integrierten Einsatz.

Die Fig. 1 zeigt eine erfindungsgemäße Verbundmembran. Die Verbundmembran weist einen flexiblen Membrankörper auf, welcher wiederum an einem Umfangsrand 2 eine Einspannfläche 3 aufweist, welche über einen biegsamen Membranabschnitt 5 mit einem Boden 4 verbunden ist. Der Boden 4 besteht wiederum aus einer oberen und einer unteren Wandung 6a, 6b, wobei die Wandungen 6a, 6b eine zwischen den Wandlungen 6a, 6b angeordnete Kammer 7 ausbilden, in der ein Einsatz 8 aus einem formbeständigen Material angeordnet ist.

Der Membrankörper 4 ist mehrschichtig ausgebildet und besteht im Wesentlichen aus einer aus einem Elastomer gebildeten Grundschicht 9 sowie einer darauf angeordneten Auflageschicht 10. Innerhalb der Grundschicht 9 ist darüber hinaus eine Verstärkungsschicht 11 angeordnet, über die die Festigkeit des Membrankörpers erhöht werden soll.

Erfindungsgemäß ist nunmehr vorgesehen, dass die Auflageschicht 11 aus einem ultrahochmolekularen Polyethylen (PE-UHMW) gebildet ist. Im Gegensatz zu bislang bekannten Lösungen wird also das bislang häufig verwendete Polytetrafluorethylen (PTFE) durch das ultrahochmolekulare Polyethylen ersetzt. Dieses weist wie auch Polytetrafluorethylen eine hohe chemische Beständigkeit auf und eignet sich somit beim Einsatz mit toxischen oder chemisch aggressiven Medien. Zugleich lässt sich ultrahochmolekulares Polyethylen deutlich einfacher und umweltschonender recyceln.

Die Fig.1 zeigt darüber hinaus, dass die Auflageschicht 10 auf einer der Medienseite zugewandten ersten Oberfläche 12. Die Grundschicht 9 kann zusammen mit der Auflageschicht 10 koextrudiert werden, wobei sich eine ausreichende Verbundfestigkeit zwischen der Grundschicht 9 und Auflageschicht 10 ausbildet. Darüber hinaus ist es aber selbstverständlich auch denkbar, die Auflageschicht 10 als separate Auflagefolie bereitzustellen, welche dann unter Einbindung einer nicht näher dargestellten Haftvermittlerschicht mit der Grundschicht 9 verbunden wird. In diesem Fall ist es dann auch möglich, Materialien für die Grundschicht 9 zu verwenden, welche ansonsten ohne Einbindung einer Haftvermittlerschicht keine ausreichende Verbundfestigkeit mit der Auflageschicht 10 ausbilden können. Insbesondere ist aber gerade im Falle von EPDM vorgesehen, dass die Grundschicht 9 zusammen mit der Auflageschicht 10 koextrudiert wird.

Die zweite Oberfläche des Membrankörpers 1 wird durch die Grundschicht 9 gebildet, wobei es sich hier entsprechend um die medienabgewandte Seite handelt. Die zweite Oberfläche 13 weist im Boden 4 eine Durchbrechung auf, durch die sich der Einsatz 8 hindurch erstreckt. Darüber hinaus weist der Einsatz 8 ein Innengewinde 14 auf, über die ein nicht näher dargestellter Membrankolben bzw. mit dem Einsatz 8 verbunden werden kann.

Die Fig. 2 zeigt eine Weiterbildung der Verbundmembran gemäß der Fig. 1, wobei nunmehr die Einspannfläche 3 durch randseitige Verdickungen gebildet wird.

Darüber hinaus sind im Bereich des biegsamen Membranabschnittes 5 eine Vielzahl von Noppen 15 vorgesehen, welche auch in der Fig. 1 dargestellt sind, wobei aber gemäß der Fig. 2 diese Noppen 15 Erhebungen in der Auflageschicht 10 bilden. Hierdurch kann die Verbundfestigkeit zwischen der Grundschicht 9 und der Auflageschicht 10 weiter verbessert werden.

Die in der Fig. 3 dargestellte Verbundmembran weist eine in weiten Teilen übereinstimmende Ausgestaltung mit den in den Fig. 1 und 2 dargestellten Verbundmembranen auf, wobei aber nunmehr der Boden 4 ausschließlich eine Wandung 6 aufweist, welche keine Kammer 7 bildet, so dass entsprechend auch kein Einsatz 8 innerhalb einer entsprechenden Kammer 7 angeordnet werden kann.

## Patentansprüche

1. Verbundmembran, insbesondere für Membranpumpen, mit einem flexiblen Membrankörper (4), der einen Umfangsrand (2), einen Boden (4) und einen den Umfangsrand (2) mit dem Boden (4) verbindenden biegsamen Membranabschnitt (5) aufweist,
**dadurch gekennzeichnet, dass**
der Membrankörper (4) zumindest teilweise aus einem ultrahochmolekularen Polyethylen (PE-UHMWE) gebildet ist und die Grundschicht (9) aus einem Elastomer gebildet ist, ausgewählt aus der Gruppe Acrylnitril-Butadien-Kautschuk (NBR), Hydrierter Acryl-Nitril-Butadien-Kautschuk (HNBR), Ethylen-Propylen-Dien-Kautschuke (EPDM), Chloropren-Kautschuk (CR), StyrolButadien-Kautschuk (SBR), Fluorkautschuk (FKR), Silikon-Kautschuk (VMQ) und Fluorsilikon-Kautschuk (FVMQ).

2. Verbundmembran nach Anspruch 1, **dadurch gekennzeichnet, dass** der Membrankörper (4) zumindest an einer ersten Oberfläche (12) vollständig aus dem ultrahochmolekularen Polyethylen gebildet ist.

3. Verbundmembran nach Anspruch 1 oder 2, **dadurch gekennzeichnet, dass** der Membrankörper (4) mehrschichtig ausgebildet ist.

4. Verbundmembran nach Anspruch 3, **dadurch gekennzeichnet, dass** der Membrankörper (4) eine Auflageschicht (10) aus dem ultrahochmolekularen Polyethylen und eine Grundschicht (9) aufweist.

5. Verbundmembran nach Anspruch 4, **dadurch gekennzeichnet, dass** die Auflageschicht (10) unmittelbar an die Grundschicht (9) anschließt.

6. Verbundmembran nach Anspruch 4 oder 5, **dadurch gekennzeichnet, dass** die Auflageschicht (10) unter Einbindung einer Haftvermittlerschicht an die Grundschicht (9) anschließt.

7. Verbundmembran nach einem der Ansprüche 4 bis 6, **dadurch gekennzeichnet, dass** eine Verstärkungsschicht (11) in der Grundschicht (9) und/oder zwischen der Grundschicht (9) und der Auflageschicht (10) angeordnet ist.

8. Verbundmembran nach einem der Ansprüche 4 bis 7, **dadurch gekennzeichnet, dass** die Auflageschicht (10) eine Dicke zwischen 0,15 und 1,5 mm, insbesondere zwischen 0,2 und 1,2 mm aufweist.

9. Verbundmembran nach einem der Ansprüche 1 bis 8, **dadurch gekennzeichnet, dass** der biegsame Membranabschnitt (5) eine Vielzahl von Noppen (15) aufweist.

10. Verbundmembran nach einem der Ansprüche 1 bis 9, **dadurch gekennzeichnet, dass** der Boden (4) eine Kammer (7) bildet, in der ein Einsatz (8) zumindest bereichsweise angeordnet ist.

11. Membranpumpe mit einer Verbundmembran nach einem der Ansprüche 1 bis 10.
